# EUROPÄISCHE PATENTSCHRIFT

(11) **EP 2 250 115 B1**
(45) Veröffentlichungstag und Bekanntmachung des Hinweises auf die Patenterteilung: **21.11.2012**
(21) Anmeldenummer: 09710863.3
(22) Anmeldetag: 12.02.2009
(51) Int. Cl.: B66B 29/00

(54) **ROLLTREPPE ODER ROLLSTEIG**
ESCALATOR OR MOVING WALKWAY
ESCALIER ROULANT OU TROTTOIR ROULANT

(30) Priorität: 15.02.2008 DE 102008009458
(43) Veröffentlichungstag der Anmeldung: 17.11.2010
(73) Patentinhaber: Kone Corporation, 00330 Helsinki (FI)
(72) Erfinder: PLATHIN, Antti, FI-05840 Hyvinkää (FI); LANGE, Dirk, 44265 Dortmund (DE)
(74) Vertreter: Graf Glück Habersack Kritzenberger
(86) Internationale Anmeldenummer: PCT/EP2009/051658
(87) Internationale Veröffentlichungsnummer: WO 2009/101148

(56) Entgegenhaltungen:
- EP-A- 1 289 871
- JP-A- 2008 013 267

## Beschreibung

Die Erfindung betrifft eine Rolltreppe oder einen Rollsteig, die/der eine Einrichtung zur Überwachung des Vorhandenseins von Stufen oder Paletten aufweist.

Rolltreppen und Rollsteige müssen gemäß geltenden in- und ausländischen Sicherheitsvorschriften dergestalt ausgerüstet sein, dass sie selbsttätig stillgesetzt werden, sobald im Bereich kritischer Punkte Probleme auftreten.

Durch die EP 1289 871 ist eine Einrichtung bekannt, die ein redundantes Verfahren nutzt, um die Funktion eines oder mehrerer Detektoren für fehlende Stufen abzusichern. Der damit verbundene Hardwareaufwand ist indes vergleichsweise groß, insbesondere wenn die Treppe in beiden Laufrichtungen betrieben wird.

Es ist daher Ziel der Erfindung, eine Rolltreppe oder einen Rollsteig mit beidseitiger Laufrichtung zu schaffen, der/die mit geringem Aufwand eine Absicherung der Erfassung von fehlenden Stufen in beiden Laufrichtungen der Rolltreppe/des Rollsteiges ermöglicht.

Dieses Ziel wird durch Merkmale des Anspruchs 1 und des Anspruchs 18 erreicht. Vorteilhafte Weiterbildungen des Erfindungsgegenstandes sind den zugehörigen Unteransprüchen zu entnehmen.

Das Ziel der Erfindung wird durch folgende Maßnahmen erreicht.

Die Rolltreppe oder Rollsteig mit zwei Laufrichtungen hat üblicherweise ein Stufen- oder Palettenband, das in zwei einander abgewandten Umlenkbereichen umgelenkt ist. Sie/Er enthält eine Einrichtung zur Überwachung des Vorhandenseins von Stufen oder Paletten des Stufen- oder Palettenbandes. Diese Einrichtung hat nun mindestens einen ersten Detektor, der für eine Detektierungsfunktion in der ersten Laufrichtung vorgesehen ist und mindestens einen zweiten Detektor, der für die gleiche Detektierunssfunktion in der zweiten Laufrichtung vorgesehen ist. Der ersten und zweite Detektor stehen in Wirkverbindung mit einer Auswerte- und Steuerelektronik, die bei Feststellen von fehlenden Stufen oder Paletten innerhalb des Stufen- oder Palettenbandes den Antrieb der Rolltreppe oder des Rollsteiges stillsetzt. Wesentlich ist hierbei, dass die Auswerte- und Steuerelektronik die Signale des ersten und zweiten Detektors mit der identischen Detektierungsfunktion für die unterschiedlichen Laufrichtungen miteinander vergleicht, um daraus ein Signal zum Stillsetzen der der Rolltreppe/des Rollsteiges abzuleiten.

Alternativ zur Definition der Erfindung über die gleiche Detektorfunktion für verschiedene Laufrichtungen kann die Erfindung auch so formuliert werden, dass die Signale von zwei Detektoren verglichen werden, von denen der Abstand des ersten Detektors zum ersten Umlenkbereich oder zur ersten Kammplatte geringer als zum zweiten Umlenkbereich oder zur zweiten Kammplatte ist, und der Abstand des zweiten Detektors zum zweiten Umlenkbereich oder zur zweiten Kammplatte geringer als zum ersten Umlenkbereich oder zur ersten Kammplatte ist. die Erfindung wird hier über die Anordnung der beiden Detektoren definiert, wobei hier auch mehrere erste und zweite Detektoren für unterschiedliche Überwachungsfunktionen verwendet werden können, wie das in der Beschreibung detaillierter beschrieben ist.

Dies hat den Vorteil, dass die Redundanzüberwachung einer Überprüfungsfunktion mit der Redundanzüberwachung in beiden Laufrichtungen gekreuzt bzw. in einer Art Symbiose kombiniert wird. Es werden somit nicht. wie es bei einer Redundanzüberprüfung üblich ist. Detektorsignale von Detektoren miteinander verglichen, die in etwa an der gleichen Position oder in einem geringen Abstand voneinander vorgesehen sind, und in etwa die gleiche Signal sequenz hervorbringen, sondern die Signale der Detektoren, die in der Regel mehr in einem definierten Abstand zu den entgegengesetzten Enden oder Kammplatten der Rolltreppe angeordnet sind, um die gleiche Überwachungsfunktion für die beiden unterschiedlichen Laufrichtungen zu realisieren. Die Signale dieser Detektoren ist in der Regel vom Impulsaufbau identisch, jedoch phasenversetzt.

Der Vergleich dieser Signale ist trotz Phasenversatz in der Signalaufbereitung kein Problem, so dass durch einfachen Vergleich der Signale, evt]. unter Anwendung einer Phasenverschiebung sofort erkannt werden kann, wenn die Relationen der beiden Signalverläufe zueinander sich ändern, sei es durch Fehlen einer Stufe, durch Bruch einer Leitung. Ausfall eines Detektors oder einer Signalaufbereitung. z.B. eines Mikroprozessors.

Man schlägt somit zwei Fliegen mit einer Klappe und erhält die Redundanzüberprüfung der Detektorsignale und zwar für beide Laufrichtungen mit lediglich insgesamt zwei Detektoren und evtl. zwei Signalaufbereitungen z.B. Mikroprozessoren. Dies spart enormen Hardwareaufwand, weil die Detektoren nicht für jede Funktion und Laufrichtung doppelt vorgesehen sein müssen.

Diese Erfindung ermöglicht daher mit nur zwei Detektoren die redundante Überwachung einer Fehlstufenerkennung (Erkennung einer fehlerhaften oder fehlenden Stufe) für beide Laufrichtungen.

Das Vorsehen von mehreren Detektoren für eine Laufrichtung kann dann für unterschiedliche Funktionen genutzt werden, wie z.B. Detektierung einer Fehlstufe im Rücklauftrum, um zu vermeiden, dass sie in den sichtbaren Bereich tritt, Detektierung unterschiedlicher Bereiche wie z.B. Achse und Stufen oder Palettenkörper oder -oberfläche, Detektierung von Fehlstufen im sichtbaren Bereich, um zu vermeiden, dass sie in die Kammplatte einläuft.

Um diese Funktionen zu realisieren, ist es notwendig, dass die Detektoren in einer definierten Mindestentfernung von der Kammplatte oder von dem Umlenkbereich angeordnet sind. Der typische Anhalteweg der Rolltreppe/Rollsteigs beträgt je nach Last und Größe zwischen 30 cm und 1,5 m. Der Abstand ist derart zu wählen, dass dieser Nachlauf der Rolltreppe sichergestellt wird, bevor die Fehlstufe von unten die Kammlatte verläßt oder von oben in die Kammplatte eintritt. Ein Abstand zur Kammplatte oder zum Umlenkbereich von 50cm bis 3 m wäre daher vorteilhaft.

In diesem Fall ist jedoch genau die Anordnung der beiden sich gegenseitig überprüfenden Detektoren sinnvoll, die für die identische Aufgabe in jeweils der anderen Laufrichtung vorgesehen ist.

Vorzugsweise wir hierfür entweder in einer zentralen Steuerung oder in beiden Mikroprozessoren die Signale der Detektoren. vorzugsweise nach der Verarbeitung durch den Mikroprozessor miteinander verglichen. Dieser Vergleich findet in der Regel durch ein Differenzbildung oder Aufsummierung beider Signale statt. kann jedoch, gerade im Wege digitaler Signalverarbeitung, auch anders gebildet sein. Wesentlich ist, dass durch den Vergleich auftretende Unterschiede im Signalmuster der beiden Detektoren oder nach Aufbereitung durch die Mikroprozessoren sofort erkennt werden. Wird nun eine fehlende Stufe detektiert oder fällt ein Detektor aus, bricht eine Zuleitung oder fällt ein Mikroprozessor aus. so werden alle diese Vorgänge sofort als Änderung in dem Verhältnis der beiden Vergleichsmuster relativ zueinander detektiert. Es wird dann sofort der Steuerung der Rolltreppe/des Rollsteigs ein Signal zur sofortigen Stillsetzung des Antriebs und/oder Abbremsung der Rolltreppe/des Rollsteiges zugeleitet.

Nachfolgend wird allein auf eine Rolltreppe Bezug genommen , wobei klargestellt sein soll, dass sich die Erfindung auf alle Stufen, Platten oder andere in Förderlängsrichtung aufeinander folgende Tragelemente enthaltenden Personenförderanlagen bezieht, die zu einem Transportelement in der Art einer Endlosschleife zusammengesetzt sind, so z.B. auch auf Rollsteige.

In der Regel ist vorzugsweise der Abstand des ersten Detektors zum ersten Umlenkbereich oder zur ersten Kammplatte geringer als zum zweiten Umlenkbereich oder zur zweiten Kammplatte, und der Abstand des zweiten Detektors zum zweiten Umlenkbereich oder zur zweiten Kammplatte ist geringer als zum ersten Umlenkbereich oder zur ersten Kammplatte.

Um die Redundanzfunktion zu gewährleisten sollten vorzugsweise immer die Signale beider Detektoren unabhängig von der Laufrichtung der Rolltreppe/des Rollsteigs verglichen werden, d.h. die Detektoren sollten also immer gleichzeitig betrieben und ausgewertet werden

Vorzugsweise sind der erste und zweite Detektor von ihrem jeweils näheren Umlenkbereich oder näheren Kammplatte gleich weit beabstandet, so dass eine symmetrische Funktion der Funktionsdetektierung (Fehlstufe oben oder unten oder an unterschiedlichen Stellen der Stufe/Palette) in beiden Laufrichtungen gewährleistet ist.

Für eine Vermeidung eines Einlauf einer Fehlstufe in eine Kammplatte sind vorzugsweise erste und zweite obere Detektoren im Bereich des sichtbaren oberen Trums der Rolltreppe/des Rollsteigs angeordnet.

Für eine Vermeidung eines Einlauf einer Fehlstufe in den sichtbaren Bereich sind vorzugsweise erste und zweite untere Detektoren im Bereich des Rücklauftrums der Rolltreppe/des Rollsteigs angeordnet.

Vorzugsweise enthält die Auswerte- und Steuerelektronik für den ersten Detektor einen ersten Mikroprozessor und für den zweiten Detektor einen zweiten Mikroprozessor, wobei der erste und zweite Prozessor unabhängig voneinander arbeiten und sich gegenseitig überwachen. Auf diese Weise können die Detektierungsfunktion (Fehlstufe), die Überwachung der Detektortätigkeit, der Verdrahtung und der Tätigkeit der Signalverarbeitung gleichzeitig redundant überprüft werden.

In diesem Fall sind zum schnellen Ansprechen vorzugsweise die Mikroprozessoren mit Sicherheitskontakten zum unverzüglichen Stillsetzen des Antriebes der Rolltreppe oder des Rollsteiges verbunden.

Durch die vorteilhafte Verwendung von berührungslos arbeitenden Detektoren wird die Zuverlässigkeit und Wartungsfreundlichkeit verbessert.

Vorzugsweise sind mehrere erste und zweite Detektoren in unterschiedlicher Höhe an der Rolltreppe angeordnet oder in unterschiedliche Höhen gerichtet. um unterschiedliche Bereiche der Stufe oder Palette zu erfassen.

Um eine reibungslose Detektierung ohne Beeinflussung der Rolltreppe zu erreichen, sind vorzugsweise der oder die Detektoren auf den Bolzen, der ausserhalb des jeweiligen Antriebsstranges vorgesehenen Stufen-bzw. Palettenrolle ausgerichtet.

Für die Redundanzüberwachung ist es vorteilhaft. wenn die Prozessoren Statusmeldungen des jeweiligen Betriebsumstandes einerseits der Detektoren und andererseits des eigenen Zustandes innerhalb vorgebbarer Zeitintervalle untereinander austauschen.

Der Erfindungsgegenstand ermöglicht nun die berührungslose Erfassung von Fehlstufen oder -paletten aufgrund charakteristischer und stets wiederkehrender Merkmale. Selbige sind an jeder Stufe bzw. Palette vorhanden.

Damit kein weiterer Aufwand betrieben werden muss. kann beispielsweise als charakteristisches Merkmal die Stufen- oder Palettenachse einer jeden Stufe oder Palette verwendet werden, die üblicherweise mit einer Laufrolle zusammenwirkt, die auf einer Führung abrollt und demzufolge immer auf gleicher Höhe angeordnet ist.

Der bzw. die Detektoren sind vorzugsweise über einen jeweils zugeordneten Halter im Bereich des Gerüstes positioniert und werden auf das charakteristische Merkmal, beispielsweise den Bolzen der ausserhalb des Antriebsstranges vorgesehenen Stufen- oder Palettenrollen, ausgerichtet.

Vorzugsweise ist infolge der sich gegenseitig überwachenden Prozessoren ist nun eine redundante Auswertung möglich, wobei bei Ausfall eines Prozessors der dann noch aktive eine entsprechende Fehlermeldung erzeugt, so dass eine Reparatur veranlasst werden kann und die Rolltreppe oder der Rollsteig bei Bedarf stillgesetzt wird.

Der Erfindungsgegenstand kommt insbesondere dann zum Einsatz, wenn in einschlägigen Richtlinien einiger Länder derart strenge Massgaben gegeben sind, dass eine Redundanz der Erfassung und damit eine weitere Erhöhung der Sicherheit geboten ist.

Sollte ein Detektor ausfallen, oder aber die Abstimmung der sich gegenseitig überwachenden Prozessoren nicht identisch sein, wird der Antrieb der Rolltreppe bzw. des Rollsteiges automatisch stillgesetzt.

Innerhalb der Auswerte- und Steuerelektronik sind die mit der Rolltreppe bzw. dem Rollsteig zu bewältigenden Geschwindiskeitsprofile (Normalfahrt, Schleichfahrt) abgespeichert, so dass die, sich durch ändernde Geschwindigkeiten einstellenden Durchlaufzeiten an dem bzw. den Detektoren von der Auswerte- und Steuerelektronik problemlos erkannt werden können und dem jeweiligen Betriebszustand zugeordnet werden. Zur Einstellung auf unterschiedliche Geschwindigkeiten können sogenannte Selbstlernprogramme, wie adaptive Geschwindigkeitserkennung, Autotuning und Teach-In-Verfahren, zur Anwendung kommen.

Bei Wartungsarbeiten der Rolltreppe bzw. des Rollsteiges muss eine manuelle Fahrweise des Stufen- bzw. Palettenbandes über spezielle Schahelemente möglich sein (Revisionsfahrbetrieb). so dass die Sicherheitseinrichtung zu diesem Zweck ausgeschaltet werden kann.

Vorzugsweise werden die Signale der Detektoren drahtlos. z.B. in an sich bekannter Weise über Funk, Ultraschall oder Infrarot an die Steuerelektronik übermittelt. Hierfür sind sowohl die Detektoren als auch die Steuerelektronik mit einer entsprechenden drahtlosen Sende/Empfangseinrichtung ausgestattet. Dies hat den Vorteil, dass Verdrahtungsprobleme, die bei der Verkabelung der sehr entfernt an den entgegengesetzten Enden der Rolltreppe angeordneten Detektoren leicht auftreten können, vermieden werden. Auch kann die Positionierung sowohl der Detektoren als auch der Steuerelektronik frei gewählt werden, wenn die, vorzugsweise alle, Detektoren drahtlos mit der Steuerelektronik kommunizieren. Die Steuerelektronik kann in diesem Fall sogar sehr vorteilhaft zusammen mit der Hauptsteuerung der Rolltreppe bzw. des Rollsteigs, z.B. in einem Hauptsteuerschrank angeordnet werden. Dies bietet eine bessere Zugänglichkeit zu den Steuerungskomponenten als auch eine platzsparendere Unterbringung der unterschiedlichen Steuerungskomponenten.

Des weiteren können die Detektorsignale auch zu wenigstens einer Einrichtung übertragen werden, die den Zustand bzw. die Tätigkeit der Detektoren überwacht. Auf diese Weise kann die Sicherheit der Rolltreppe/des Rollsteigs erhöht werden.

Zudem können die Signale der Komponenten auf einfache Weise unterschiedlichen elektronischen Komponenten in der Rolltreppe zugeleitet werden. z.B. unterschiedlichen Mikroprozessoren, und/oder zusätzlich Komponenten eines Sicherheitskreises der Rolltreppe und/oder der Hauptsteuerung der Rolltreppe, ohne zusätzlichen Verdrahtungsaufwand.

Für die drahtlose Kommunikation sind die Detektoren mit Sendern oder Transceivern verbunden und die Steuerelektronik 11 ist ebenfalls mit einem Transceiver oder einem Sender verbunden, damit sie mit allen Komponenten Daten austauschen kann. Vorzugsweise aber nicht notwendigerweise sind die einzelnen Mikroprozessoren der Steuerelektronik mit eigenen Empfängern oder Transceiver verbunden, was die Redundanz und damit die Sicherheit der Einrichtung erhöht. Die Steuerelektronik kann auch einen drahtlosen Sender und/oder Transceiver aufweisen und mit beliebigen Komponenten der Rolltreppe und/oder einer zentralen Steuerung einer Rolltreppengruppe oder Transportsteuerungseinrichtung des Gebäudes zu kommunizieren.

Andere Einheiten mit denen die Detektoren und/oder die Steuerungselektronik kommunizieren kann sind z. B. sicherheitsrelevante Detektoren oder Kontakte das Passagierförderers und/oder eine Hauptsteuerung der Rolltreppe und/oder einer Steuerung der gesamten im Gebäude befindlichen Personeneinrichtungen wie z. B. Rolltreppen. Rollsteige und Aufzüge. Die Kommunikation zwischen den Einheiten wird vorzugsweise zusätzlich oder alternativ mittels einen Seriendatenbusses durchgeführt und ist vorzugsweise in der Lage Statusinformationen der Steuerelektronik und/oder der Sicherheitsschalter zu übertragen.

In diesem Zusammenhang ist anzumerken, dass die drahtlose Kommunikation eines beliebigen Sicherheitsdetektors der Personenförderanlage (Rolltreppe, Rollsteige oder Aufzug) mit anderen elektronischen Komponenten der Personenförderanlage, insbesondere Steuerungskomponenten eine eigene Erfindung darstellt, obwohl diese hier lediglich in Zusammenhang der Merkmalen des Anspruchs 1 beansprucht ist. Die mit dieser Erfindung erzielten Vorteile sind eine erhöhte Sicherheit, weniger Verkabelungsaufwand und eine freiere Positionierung der Einheiten verglichen mit dem Stand der Technik. In Zusammenhang mit dem beschriebenen Ausführungsbeispiel kann insbesondere die drahtlose Kommunikation der sicherheitsrelevanten Steuerungselektronik 11 mit anderen Einheiten, z. B. korrespondierenden Sicherheitskomponenten und Detektoren wie auch der Rolltreppenhauptsteuerung als separate Erfindung betrachtet werden.

Eine derartige könnte wie folgt definiert werden:
1. Personenförderanlage, insbesondere Rolltreppe oder Rollsteig umfassend wenigstens zwei voneinander beabstandete Komponenten, welche Komponenten jeweils mit einer Einrichtung zur drahtlosen Signalübertragung verbunden sind, und über diese Einrichtungen ein Datenaustausch zwischen ihnen stattfindet.
2. Personenförderanlage, nach 1. bei welcher längs des Förderweges angeordnete Detektoren vorgesehen sind, welche Detektoren jeweils mit ersten Einrichtungen zur drahtlosen Signalübertragung verbunden sind, und welche Personenförderanlage weiterhin eine Steuer- und/oder Überwachungselektronik aufweist, die mit einer zweiten Sende/Empfangseinrichtung verbunden ist. welche mit den ersten Sende/Empfangseinrichtungen der Detektoren kommuniziert.
3. Personenförderanlage nach 1. oder 2. bei welcher die ersten Sende/Empfangseinrichtungen in den Detektoren und/oder die zweiten Sende/Empfangseinrichtung in der Steuerelektronik intrigiert sind.

Prinzipiell ist es nur notwendig, dass die Detektoren mit Sendeinrichtungen verbunden sind und die Steuerelektronik mit einer Empfangseinrichtung. Es kann jedoch vorteilhaft sein wenn die Detektoren und die Steuerelektronik der Personenförderanlage über eine Einrichtung bidirektionalen Datenübertragung verfügt, in welchem Fall auch Prüfsignale an die Detektoren abgegeben werden können, die eine Überprüfung der Sensorik und/oder Elektronik des Detektors durch die Steuerelektronik ermöglicht..

Gemäß einem weiter umfassenden Aspekt dieser Erfindung können beliebige Daten erzeugende und/oder empfangende Komponenten der Personenförderanlage mit Einrichtungen zur gegenseitigen drahtlosen Signalübertragung versehen sein, wie z. B. eine Hauptsteuerung und Untergruppensteuerungen der Personenförderanlage, die Haupt- und/oder Untergruppensteuerungen verschiedenen Personengruppenförderanlagen einer Gruppe von Personenförderanlagen wie z. B. Rolltreppen, Rollsteige und Aufzüge in einem Gebäude oder einem organisatorisch zusammengehörenden Gebiet, z. B. einem Einkaufszentrum oder Flughafen.

Mit Bezug auf das nachfolgend beschriebene Ausführungsbeispiel können die Komponenten, die mit separaten und/oder miteinander verbundenen Einrichtungen zur drahtlosen Signalübertragung verbunden sind, eine oder mehrere der folgende Komponenten sein:
- Die Steuerelektronik 11 der Trittstufenüberwachungseinrichtung
- die einzelnen Mikroprozessoren 16, 17, 36, 37 der Steuerelektronik 11.
- die Detektoren 7, 7', 7", 7"' der Trittstufenüberprüfungseinrichtung.
- andere sicherheitsrelevante Detektoren einer Rollstreppe. wie z.B. Motorüberprüfungsdetektoren oder optische Personenerfassunesdetektoren, Bremsenüberprüfungssensoren, Handlaufgeschwindiskeitssensoren etc.,
- Einrichtungen zur Überwachung des Status der Sicherheitskontakte der Rolltreppe. sowie der Kontakte des Sicherheitskreises, z.B. Vorraumplattensensoren. Handlaufeinlasssensoren. Notaus-Schalter etc..

Die einzelnen Detektoren können hierbei Entfernungssensoren (Proximity-Sensoren) sein, die auf induktiven oder kapazitiven Prinzip arbeiten. Die Detektoren können auch elektromagnetisch arbeiten, z. B. Lichtsensoren. Ultraschallsensoren. Infrarotsensoren, Funksensoren, die vorzugsweise nach dem Reflexionsprinzip arbeiten, jedoch auch in Art eines Lichtvorhangs verwendet werden können.

Die Detektoren können so konzipiert und/oder angeordnet sein, dass sie überprüfen können, ob:
- eine Stufe fehlt,
- eine Stufe falsch ausgerichtet ist,
- eine Stufe gebrochen ist,
- eine Stufe korrodiert ist,
- eine Stufe verschmutzt ist,
- eine Stufe beschädigt ist.

Die Detektoren können wenigstens eine, vorzugsweise mehrere oder alle dieser Überwachungsmaßnahmen gleichzeitig ausführen. Die oben genannten Fehlfunktionen können durch jeden Detektor gleichzeitig überwacht werden, wenn der Detektor so angeordnet ist, dass er alle die Teile der Stufe erfasst, deren zeitlich und räumlich definiertes Auftreten eine Fehlfunktion im obigen Sinne sicher ausschließt. So würde z. B. eine fehlausgerichtete, beschädigte, korrodierte oder gebrochene Stufe Licht in anderer Weise reflektieren als ein intakte und/oder exakt ausgerichtete Stufe. Die zeitliche Signalverlauf kann sicher ausgewertet werden durch Berücksichtigung der Geschwindigkeit der Rolltreppe. Die Erfindung kann auch verwendet werden zum Detektieren fehlender/schlecht ausgerichteter/ beschädigter Teile einer korrekt positionierten Stufe/Trittplatte, z. B. Verkleidungsplatten.

Weiterhin ist wenigstens einer, vorzugsweise zwei Handlauf-Geschwindigkeits-Detektoren vorgesehen, die mit der Steuerelektronik. z.B. über Bus oder drahtlos in Signalverbindung steht. In gleicher Weise kann wenigstens einer. vorzugsweise zwei Motor-Geschwindigkeits-Detektoren vorgesehen sein. Der Ausgang dieser Detektoren steht mit der Steuerelektronik in Signalverbindung. Auf diese Weise kann die Sicherheit der Rolltreppe unter Berücksichtigung der Detektoren für Handlaufgeschwindigkeit, Motorgeschwindiskeit und Trittstufenüberwachung verbessert werden, welche Detektoren aufgrund der aufwendigeren Sensoranalytik bislang nicht in Sicherheitsketten integriert werden konnten, die in der Regel durch einfache Ein/Aus-Schalter (z.B. Türschliess-Detektoren) gebildet werden..

Anzumerken ist, dass die Steuerelektronik vorzugsweise alle Funktionen beinhaltet, die mit der Erfassung, Auswertung und Steuerung und/oder Regelung der Rolltreppe bzw. einzelner Komponenten der Rolltreppe verbunden sind.

Der Erfindungsgegenstand ist anhand eines Ausführungsbeispieles in der Zeichnung dargestellt und wird wie folgt beschrieben. Es zeigen:
Fig. 1 Prinzipskizze einer Rolltreppe mit angedeuteter Sicherheitseinrichtung mit Detektoren für fehlende Stufen;
Fig. 2 Teildarstellung der Sicherheitseinrichtung:
Fig. 3 Teildarstellung der Auswerte- und Steuerelektronik aus der Rolltreppe der Fig. 1 und 2 in Verbindung mit den Detektoren.

Fig. 1 zeigt eine Rolltreppe 1 mit zwei Umlenkbereichen 2, 3 für die Stufen 4 des Stufenbandes 5. In der Nähe des ersten Umlenkbereichs 2, bzw. in einem definierten Abstand von der ersten Kammplatte 43 ist dabei ein erster Detektor 7 angeordnet und in der Nähe des zweiten Umlenkbereichs 3 bzw. in einem definierten Abstand von der zweiten Kammplatte 44, ein zweiter Detektor 7'. Die beiden Detektoren sind dabei als untere Detektoren im Rücklauftrum 40 d. h. im nicht sichtbaren Bereich der Rolltreppe 1 angeordnet, um zu verhindern, dass eine defekte oder fehlende Stufe in en sichtbaren Bereich austritt. In gleicher Weise können zusätzlich oder statt der unteren Detektoren ersten und zweiten Detektoren 7,7' obere ersten und zweite Detektoren 7", 7"' in dem oberen Trum 42, d.h. im sichtbaren Bereich der Rolltreppe vorgesehen sein, um zu verhindern, dass eine defekte Stufe im sichtbaren Bereich in den Bereich einer Kammplatte eintritt und dort zu Verletzungen oder Blockierungen führt.

Aus diesem Grund sind daher die ersten und zweiten Detektoren in einer Entfernung von den Umlenkbereichen bzw. von der Kammplatte angeordnet, dass eine Abbremsung der Rolltreppe unter Wahrung angemessener Abbremswerte möglich ist, ohne dass eine defekte Stufe in den sichtbaren Bereich eintritt oder in im sichtbaren Bereich in die Kammplatte eintritt. Die unteren ersten und zweiten Detektoren 7,7' sind über jeweils zwei Mikroprozessoren 16, 17 gekoppelt, die die Signale der beiden unteren Detektoren 7, 7' als auch die Funktionsweise des jeweils anderen Prozessors 17, 16 in redundanter Weise gegenseitig überprüfen. In gleicher Weise sind die oberen ersten und zweiten Detektoren 7",7'" über jeweils zwei Mikroprozessoren 36, 37 gekoppelt, die die Signale der beiden oberen Detektoren 7, 7' 7".7"' als auch die Funktionsweise des jeweils anderen Prozessors 37, 36 in redundanter Weise gegenseitig überprüfen.

Vorzugsweise sind alle Detektoren 7, 7'. 7". 7"' in Haltern 6 gehalten, die an dem Gerüst der Rolltreppe befestigt sind. Vorzugsweise sind in einer anderen Höhenlage zusätzliche erste und zweite Detektoren 7"". 7""' vorgesehen, die auf einen anderen Teil der Stufe oder Palette gerichtet sind, um so Fehler oder Brüche in dem weiter oben liegenden Teil der Stufe bzw. Palette zu überwachen, während die unteren ersten und zweiten Detektoren 7, 7' z.B. die Laufachse überwachen. Auf diese Weise kann ein Teildefekt der Stufe oder Palette auch im weiter oben liegenden Teil detektiert werden. Die zusätzlichen ersten und zweiten Detektoren 7"", 7""' sind in nicht dargestellter Weise wie die unteren ersten und zweiten Detektoren 7.7' und die oberen ersten und zweiten Detektoren 7". 7"' über jeweils zwei Mikroprozessoren gekoppelt, die die Signale der beiden Detektoren als auch die Funktionsweise des jeweils anderen Prozessors in redundanter Weise gegenseitig überprüfen.

Fig. 2 zeigt eine Teilansicht des optionalen Halters 6 aus Fig. 1. Erkennbar ist eine Stufe 4. das an der Stufe 4 angesenkte Antriebsorgan 8 sowie eine Stufenrolle 9. Ferner erkennbar ist der-Halter 6, der in dieser Skizze die erfindungssemässen ersten und zweiten Detektoren 7, 7'. 7", 7"' trägt, die über eine Leitung 10 mit einer in Fig. 3 dargestellten Auswerte- und Steuerelektronik 11 (Fig. 3) zusammenwirken. Der Halter 6 ist im Bereich des Gerüstes 12 befestigt. Die auf einer Führungsbahn 13 abrollende Stufenrolle 9 hat für jede Stufe 4 immer den gleichen Abstand, so dass es problemlos möglich ist die unteren ersten und zweiten Detektoren 7. 7' auf den hier nicht weiter erkennbaren Bolzen der Stufenrolle 9 auszurichten, so dass selbiger ein charakteristisches, stets wiederkehrendes Merkmal jeder Stufe 4 darstellt.

Fig. 3 zeigt als Prinzipskizze die mögliche Auswerte- und Steuerelektronik 11, für die Anordnung der Rolltreppe/Rollsteig aus Fig. 1 und 2. die in Wirkverbindung mit ersten und zweiten unteren Detektoren 7, 7' steht, die in vorgebbarem Abstand von den Umlenkbereichen 2, 3 der Rolltreppe, bzw. von den Kammplatten 43. 44 an den Umlenkbereichen der Rolltreppe positioniert sind. Ferner erkennbar ist ein Palettenband 5' samt Paletten 4' eines nur angedeuteten Rollsteiges. Jede Palette 4' ist mit einer Palettenlaufrolle 9' ausgerüstet, die über einen Bolzen 15 mit der jeweiligen Palette 4' verbunden ist. Die ersten und zweiten unteren Detektoren 7, 7' sind auch hier in der Nähe ihres nicht weiter dargestellten Umlenkbereiches der Paletten 4' vorgesehen und auf die Höhe des Palettenbolzens 15 ausgerichtet, der ein charakteristisches und immer wiederkehrendes Merkmal darstellt.

Die Auswerte- und Steuerelektronik 11 beinhaltet zwei Mikroprozessoren 16, 17. die mit den ersten und zweiten unteren Detektoren 7, 7' verbunden sind. Die Mikroprozessoren 16. 17 sind über Datenleitungen 18 miteinander verbunden, so dass eine gegenseitige Überwachung gewährleistet ist. Somit kontrollieren sich die Mikroprozessoren 16, 17 nicht nur selbst auf lokal anfallende Störungen, sondern überprüfen auch, ob die dem jeweils anderen Mikroprozessor 16, 17 zugeleiteten Detektorimpulse im Toleranzbereich liegen. Mit den Bezugszeichen 19, 20 sind einerseits die Spannungsversorgung der sogenannten Sicherheitskette und andererseits die Spannungsversorgung der Auswerte- und Steuerungselektronik 11 selbst bezeichnet.

Im Falle einer Störung im Bereich eines der Detektoren 7, 7' wird über den Mikroprozessor 16 bzw. 17 der Kontakt 21, 22 eines hier nicht weiter dargestelltes Sicherheitsrelais betätigt, was zum sofortigen Stillsetzen des nicht weiter dargestellten Antriebes des Rollsteiges führt. Ausserhalb der Auswerte- und Steuerelektronik 11 sind weitere Kontakte 23, 24, 25 weiterer Sicherheitselemente 26, 27, 28, z. B. Notauskontakte oder dergleichen, vorgesehen.

Im Falle eine drahtlose Übertragung zwischen den Detektoren 7, 7', 7", 7"' und den Mikroprozessoren 16, 17, 36, 37 bzw. der Steuerelektronik 11 vorgesehen ist. können die Signale einfach den gewünschten Komponenten in der Steuerelektronik 11 der Überwachungseinrichtung für die Stufen der Rolltreppe zugeleitet werden.

Sollte der erste oder zweite Detektor 7. 7' ausfallen oder aber die untereinander ausgetauschten Startersignale der Mikroprozessoren 16, 17 nicht übereinstimmen, wird automatisch eine Abschaltung des Antriebes des Rollsteiges ausgelöst. Sofern einer der Detektoren 7, 7' das charakteristische Merkmal, nämlich den Bolzen 9' einer Palette 4' nicht mehr innerhalb des vorgesehenen Zeitintervalls feststellt, wird dies über die Signalleitungen 29, 30 dem jeweiligen Mikroprozessor 16, 17 übermittelt, wodurch dann eine Abschaltung des Antriebes ausgelöst wird.

Im Normalfall (Rolltreppe läuft) liegt eine Folge von Impulsen (Signalen) vor, wobei die Auswerteelektronik 11 auch Schäden an den Detektoren 7, 7' bzw. den Leitungen 29, 30 selber überwacht. Die Signale bewegen sich zwischen 0 und 1. Wird eines der Signale konstant zu 0 oder 1, kann davon ausgegangen werden, dass ein Schaden, im Bereich eines Detektors 7, 7' bzw. einer Leitung 29, 30 vorliegt. Der Antrieb wird demzufolge stillgesetzt.

In gleicher Weise wie es oben mit Bezug auf den ersten und zweiten unteren Detektor 7, 7' beschreiben wurde, findet die Redundanzüberprüfung zwischen den Mikroprozessoren 36, 37 der oberen der oberen ersten und zweiten Detektoren 7", 7"' statt, wobei die durch alle Mikroprozessoren 16, 17, 36, 37 gebildeten Schalter in dem Sicherheitskreis 19 in Reihe geschaltet sind.

Alles Ausführungen zu der Ausführungsform der Figuren 1 bis 3 sind in erster Linie für eine Rolltreppe getroffen worden, treffen jedoch gleichermaßen für Rollsteige zu. Des weiteren ist in dem Ausführungsbeispiel die Anordnung und Verschaltung der Detektoren mit der Sicherheitseinrichtung relevant. Andere Merkmale des Ausführungsbeispiels sind nicht zwingend. wie z.B. Haltering und Aufrichtung der Detektoren.

## Patentansprüche

1. Rolltreppe oder Rollsteig, mit zwei Laufrichtungen, welche(r) ein Stufen- oder Palettenband aufweist, das in zwei einander abgewandten Umlenkbereichen umgelenkt ist, mit einer Einrichtung zur Überwachung des Vorhandenseins von Stufen (4) oder Paletten (4') des Stufen- oder Palettenbandes, welche Einrichtung mindestens einen ersten Detektor (7, 7") aufweist, der für eine Detektierungsfunktion in der ersten Laufrichtung vorgesehen ist, und mindestens einen zweiten Detektor (7', 7"'), der für die gleiche Detektierungsfunktion in der zweiten Laufrichtung vorgesehen ist, wobei der ersten und zweite Detektor (7,7') in Wirkverbindung mit einer Auswerte- und Steuerelektronik (11) stehen, die bei Feststellen von fehlenden Stufen (4) oder Paletten (4') innerhalb des Stufen- (5) oder Palettenbandes (5') den Antrieb der Rolltreppe oder des Rollsteiges stillsetzt, wobei die Auswerte- und Steuerelektronik die Signale des ersten und zweiten Detektors (7, 7') mit der identischen Detektierungsfunktion für die unterschiedlichen Laufrichtungen miteinander vergleicht, um daraus ein Signal zum Stillsetzen der der Rolltreppe/des Rollsteiges abzuleiten.

2. Rolltreppe oder Rollsteig nach Anspruch 1, **dadurch gekennzeichnet, dass** der Abstand des ersten Detektors (7.7") zum ersten Umlenkbereich (2) oder zur ersten Kammplatte (43) geringer als zum zweiten Umlenkbereich (3) oder zur zweiten Kammplatte (44) ist, und der Abstand des zweiten Detektors (7') zum zweiten Umlenkbereich (3) oder zur zweiten Kammplatte (44) geringer als zum ersten Umlenkbereich (2) oder zur ersten Kammplatte (43) ist.

3. Rolltreppe oder Rollsteig gemäß Aspruch 1, **dadurch gekennzeichnet, dass** der erste und zweite Detektor unabhängig von der Laufrichtung der Rolltreppe/des Rollsteigs gleichzeltig betreibbar sind.

4. Rolltreppe oder Rollsielg gemäß Anspruch 1, 2 oder 3, **dadurch gekennzeichnet, dass** der erste Detektor (7) in dem ersten Umlenkbereich oder in dessen Nähe und der zweiten Detektor (7') in dem zweiten Umlenkbereich oder in dessen Nähe angeordnet sind.

5. Rolltreppe oder Rollsteig nach einem der vorhergehenden Ansprüche, **dadurch gekennzeichnet, dass** der erste und zweite Detektor (7,7') von ihrem jeweils näheren Umlenkbereich gleich weit beabstandet sind.

6. Rolltreppe oder Rollsteig nach einem der vorhergehenden Ansprüche, **dadurch gekennzeichnet, dass** erste und zweite obere Detektoren (7". 7"') im Bereich des sichtbaren oberen Trums der Rolltreppe/des Rollsteigs angeordnet sind.

7. Rolltreppe oder Rollsteig nach einem der vorhergehenden Ansprüche, **dadurch gekennzeichnet, dass** erste und zweite untere Detektoren (7, 7') im Bereich des Rücklauftrums der Rolltreppe/des Rollsteigs angeordnet sind.

8. Rolltreppe oder Rollsteig nach einem der vorhergehenden Ansprüche, **dadurch gekennzeichnet dass** die Auswerte- und Steuerelektronik (11) für den ersten Detektor (7) einen ersten Mikroprozessor (16) und für den zweiten Detektor (7') einen zweiten Mikroprozessor (17) aufweist, wobei der erste und zweite Prozessor (16, 17) unabhängig voneinander arbeiten und sich gegenseitig überwachen.

9. Rolltreppe oder Rollsteig nach Anspruch 8, **dadurch gekennzeichnet, dass** die Mikroprozessoren (16, 17) mit Sicherheitskontakten (21, 22) zum unverzüglichen Stillsetzen des Antriebes der Rolltreppe oder des Rollsteiges verbunden sind.

10. Rolltreppe oder Rollsteig nach einem der vorhergehenden Ansprüche, **dadurch gekennzeichnet dass** die Detektoren (7, 7', 7", 7"') berührungslos arbeiten.

11. Rolltreppe oder Rollsteig nach einem der vorhergehenden Ansprüche, **dadurch gekennzeichnet dass** mehrere erste und zweite Detektoren (7, 7', 7", 7"') in unterschiedlicher Höhe angeordnet sind, um unterschiedliche Bereiche der Stufe oder Palette zu erfassen.

12. Rolltreppe oder Rollsteig nach einem der vorhergehenden Ansprüche, **dadurch gekennzeichnet, dass** der oder die Detektoren (7, 7') auf den Bolzen (15) der ausserhalb des jeweiligen Antriebsstranges vorgesehenen Stufen- (9) bzw. Palettenrolle (9') ausgerichtet sind.

13. Rolltreppe oder Rollsteig nach einem der vorhergehenden Ansprüche, **dadurch gekennzeichnet, dass** die Prozessoren (16, 17) Statusmeldungen des jeweiligen Betriebsumstandes einerseits der Detektoren (7, 7') und andererseits des eigenen Zustandes innerhalb vorgebbarer Zeitintervalle untereinander austauschen.

14. Rolltreppe oder Rollsteig nach einem der vorhergehenden Ansprüche, **dadurch gekennzeichnet, dass** wenigstens einer der Detektoren (7, 7'; 7", 7'")drahtlose mit der Steuerelektronik (11) kommuniziert.

15. Rolltreppe oder Rollsteig nach einem der vorhergehenden Ansprüche, **dadurch gekennzeichnet, dass** die Steuerelektronik (11) drahtlos mit anderen Komponenten der Rolltreppe/des Rollsteigs kommuniziert, insbesondere mit der Hauptsteuerung der Rolltreppe und/oder mit wenigstens einer sicherheitsrelevamen Einrichtung, z.B. einem Detektor (7, 7'; 7",7"') oder Kontakt.

16. Rolltreppe oder Rollsteig nach einem der vorhergehenden Ansprüche, **dadurch gekennzeichnet, dass** die Steuerelektronik (11) über einen seriellen Bus mit anderen Komponenten der Rolltreppe/des Rollsteigs verbunden ist, insbesondere mit der Hauptsteuerung der Rolltreppe und/oder mit wenigstens einer sicherheitsrelevamen Einrichtung, z.B. Detektor (7, 7'; 7",7'") oder Kontakt.

17. Rolltreppe oder Rollsteig nach einem der vorhergehenden Ansprüche, **dadurch gekennzeichnet, dass** wenigstens eine, vorzugsweise zwei Handlauf-Geschwindigkeits-Detektoren und/oder wenigstens einer, vorzugsweise zwei Motor-Geschwindiskeits-Detektoren vorgesehen sind, deren Ausgang mit der Steuerelektronik (11) verbunden ist.

18. Verfahren zur Überwachung des Vorhandenseins von Stufen (4) oder Paletten (4') einer Rolltreppe oder eines Rollsteiges, indem über mindestens einen mit einer Auswerte- und Steuerelektronik (11) in Wirkverbindung stehenden Detektor (7. 7') an vorgebbarer Stelle des Stufen- (5) oder Palettenbandes (5') das Vorhandensein vorgebbarer charakteristischer und stets wiederkehrender Merkmale berührungslos abgetastet wird und die erfassten Parameter in elektronischer Form der Auswerte- und Steuerelektronik (11) zugeleitet und verarbeitet werden, wobei im Falle des Ausbleibens mindestens eines der charakteristischen Merkmale (15) über die Auswerte- und Steuerelektronik (11) der Antrieb der Rolltreppe oder des Rollsteiges stillgesetzt wird, wobei die Signale der Detektoren (7, 7') im Bereich der Auswerte- und Steuerelektronik (11) durch mehrere sich gegenseitig überwachende Prozessoren (16, 17) ausgewertet und miteinander verglichen werden, wobei für die gegenseitige Überwachung die Signale diejenigen Detektorenpaare (7,7'; 7",7"': 7"", 7""') verglichen werden, die die gleiche Funktion für die jeweils entgegengesetzten Laufrichtungen aufweisen.

19. Verfahren nach Anspruch 18, **dadurch gekennzeichnet, dass** unabhängig von der aktuellen Laufrichtung der Rolltreppe/des Rollsteiges immer die Signale der Detektoren (7, 7') einer Detektierungsfunktion für beide Laufrichtungen ausgewertet werden.

20. Verfahren nach Anspruch 18 oder 19, **dadurch gekennzeichnet, dass** die Steuerelektronik (11) drahtlos und/oder über einen seriellen Bus mit anderen Komponenten der Rolltreppe/des Rollsteigs kommuniziert, insbesondere mit wenigstens einer sicherheitsrelevanten Einrichtung, z.B. einem Detektor (7, 7'; 7", 7'") und/oder mit der Hauptsteuerung der Rolltreppe.

## Claims

1. An escalator or travelator with two directions of travel and which comprises a step or pallet belt that is returned in two return regions facing away from one another, a device for monitoring the presence of steps (4) or pallets (4') of the step or pallet belt, which device comprises at least one first detector (7, 7") provided to perform a detection function in the first direction of travel, and at least one second detector (7', 7"') which is provided to perform the same detection function in the second direction of travel, the first and the second detector (7, 7') being functionally connected to evaluation and control electronics (11) which halt the operation of the escalator or travelator when missing steps (4) or pallets (4') are detected within the step (5) or pallet (5') belt, the evaluation and control electronics comparing the signals of the first and the second detector (7, 7') with the identical detection function for the different directions of travel so as to thus derive from this a signal for halting the escalator/travelator.

2. The escalator or travelator according to Claim 1, **characterised in that** the spacing of the first detector (7, 7") from the first return region (2) or from the first comb plate (43) is less than from the second return region (3) or the second comb plate (44), and the spacing of the second detector (7') from the second return region (3) or from the second comb plate (44) is less than from the first return region (2) or from the first comb plate (43).

3. The escalator or travelator according to Claim 1, **characterised in that** the first and the second detector can be operated simultaneously independently of the direction of travel of the escalator/travelator.

4. The escalator or travelator according to Claim 1, 2 or 3, **characterised in that** the first detector (7) is arranged in the first return region or close to the latter, and the second detector (7') is arranged on the second return region or close to the latter.

5. The escalator or travelator according to any of the preceding claims, **characterised in that** the first and the second detector (7, 7') are equally spaced apart from their respectively closer return region.

6. The escalator or travelator according to any of the preceding claims, **characterised in that** the first and the second upper detectors (7", 7"') are arranged in the region of the visible upper run of the escalator/travelator.

7. The escalator or travelator according to any of the preceding claims, **characterised in that** the first and the second lower detectors (7, 7') are arranged in the region of the return run of the escalator/travelator.

8. The escalator or travelator according to any of the preceding claims, **characterised in that** the evaluation and control electronics (11) for the first detector (7) have a first microprocessor (16) and for the second detector (7') a second microprocessor (17), the first and the second processor (16, 17) operating independently of one another and monitoring one another.

9. The escalator or travelator according to Claim 8, **characterised in that** the microprocessors (16, 17) are connected to safety contacts (21, 22) so as to instantly halt the operation of the escalator or travelator.

10. The escalator or travelator according to any of the preceding claims, **characterised in that** the detectors (7, 7', 7", 7"') operate without any contact.

11. The escalator or travelator according to any of the preceding claims, **characterised in that** a number of first and second detectors (7, 7', 7", 7"') are arranged at different levels in order to sense different regions of the step or pallet.

12. The escalator or travelator according to any of the preceding claims, **characterised in that** the detector or detectors (7, 7') are aligned to the pin (15) of the step (9) or pallet roller (9') provided outside of the respective drive chain.

13. The escalator or travelator according to any of the preceding claims, **characterised in that** the processors (16, 17) exchange, within given time intervals, status messages corresponding to the respective operating circumstances of the detectors (7, 7') on the one hand and of their own state on the other hand.

14. The escalator or travelator according to any of the preceding claims, **characterised in that** at least one of the detectors (7, 7'; 7", 7"') communicates wirelessly with the control electronics (11).

15. The escalator or travelator according to any of the preceding claims, **characterised in that** the control electronics (11) communicate wirelessly with other components of the escalator/travelator, in particular with the main control of the escalator and/or with at least one safety-relevant device, e.g. a detector (7, 7'; 7", 7"') or contact.

16. The escalator or travelator according to any of the preceding claims, **characterised in that** the control electronics (11) are connected by a serial bus to other components of the escalator/travelator, in particular to the main control of the escalator and/or to at least one safety-relevant device, e.g. detector (7, 7'; 7", 7"') or contact.

17. The escalator or travelator according to any of the preceding claims, **characterised in that** at least one, preferably two handrail speed detectors and/or at least one, preferably two motor speed detectors are provided, the output of which is connected to the control electronics (11).

18. A method for monitoring the presence of steps (4) or pallets (4') of an escalator or travelator, wherein by means of at least one detector (7, 7') functionally connected to evaluation and control electronics (11) at a given point of the step (5) or pallet (5') belt the presence of pre-specifiable characteristic and constantly recurring features is gauged without any contact, and the parameters recorded are fed in electronic form to the evaluation and control electronics (11) and processed, in the event of at least one of the characteristic features (15) being absent, the operation of the escalator or travelator being halted by the evaluation and control electronics (11), the signals of the detectors (7, 7') in the region of the evaluation and control electronics (11) being evaluated and compared with one another by a number of mutually monitoring processors (16, 17), wherein for the mutual monitoring the signals of those detector pairs (7, 7'; 7", 7"'; 7"", 7""') which have the same function for the respectively opposite directions of travel being compared.

19. The method according to Claim 18, **characterised in that** independently of the current direction of travel of the escalator/travelator the signals of the detectors (7, 7') of a detection function are always evaluated for both directions of travel.

20. The method according to Claim 18 or 19, **characterised in that** the control electronics (11) communicate wirelessly and/or by means of a serial bus with other components of the escalator/travelator, in particular with at least one safety-relevant device, e.g. a detector (7, 7'; 7", 7"') and/or with the main control of the escalator.

## Revendications

1. Escalier roulant ou trottoir roulant, avec deux sens de marche, présentant une bande à marches ou à palettes, qui se retourne dans deux zones de retournement opposées l'une à l'autre, avec un dispositif pour surveiller la présence de marches (4) ou de palettes (4') de la bande à marches ou à palettes, ledit dispositif présentant au moins un premier détecteur (7, 7"), qui est prévu pour fournir une fonction de détection dans le premier sens de marche, et au moins un second détecteur (7', 7"'), qui est prévu pour fournir la même fonction de détection dans le second sens de marche, les premier et second détecteurs (7, 7') étant en liaison fonctionnelle avec un système électronique d'analyse et de commande (11) qui, en cas de détermination d'absence de marches (4) ou de palettes (4') à l'intérieur de la bande à marches (5) ou à palettes (5'), immobilise l'entraînement de l'escalier roulant ou du trottoir roulant, le système électronique d'analyse et de commande comparant entre eux les signaux des premier et second détecteurs (7, 7') avec la fonction de détection identique pour les différents sens de marche, afin d'obtenir un signal destiné à immobiliser l'escalier roulant/le trottoir roulant.

2. Escalier roulant ou trottoir roulant selon la revendication 1, **caractérisé par le fait que** la distance du premier détecteur (7, 7") par rapport à la première zone de retournement (2) ou à la première plaque de peigne (43) est inférieure à la distance par rapport à la seconde zone de retournement (3) ou à la seconde plaque de peigne (44), et la distance du second détecteur (7') par rapport à la seconde zone de retournement (3) ou à la seconde plaque de peigne (44) est inférieure à la distance par rapport à la première zone de retournement (2) ou à la première plaque de peigne (43).

3. Escalier roulant ou trottoir roulant selon la revendication 1, **caractérisé par le fait que** les premier et second détecteurs peuvent fonctionner simultanément, indépendamment du sens de marche de l'escalier roulant/du trottoir roulant.

4. Escalier roulant ou trottoir roulant selon la revendication 1, 2 ou 3, **caractérisé par le fait que** le premier détecteur (7) est disposé dans la première zone de retournement ou dans la proximité de celle-ci et le second détecteur (7') est disposé dans la seconde zone de retournement ou dans la proximité de celle-ci.

5. Escalier roulant ou trottoir roulant selon l'une des revendications précédentes, **caractérisé par le fait que** les premier et second détecteurs (7, 7') sont à même distance de leur zone de retournement respective la plus proche.

6. Escalier roulant ou trottoir roulant selon l'une des revendications précédentes, **caractérisé par le fait que** les premier et second détecteurs supérieurs (7", 7"') sont disposés au niveau du compartiment supérieur visible de l'escalier roulant/du trottoir roulant.

7. Escalier roulant ou trottoir roulant selon l'une des revendications précédentes, **caractérisé par le fait que** les premier et second détecteurs inférieurs (7, 7') sont disposés au niveau du compartiment de retour de l'escalier roulant/du trottoir roulant.

8. Escalier roulant ou trottoir roulant selon l'une des revendications précédentes, **caractérisé par le fait que** le système électronique d'analyse et de commande (11) présente pour le premier détecteur (7) un premier microprocesseur (16) et pour le second détecteur (7') un second microprocesseur (17), les premier et second processeurs (16, 17) fonctionnant indépendamment l'un de l'autre et se surveillant mutuellement.

9. Escalier roulant ou trottoir roulant selon la revendication 8, **caractérisé par le fait que** les microprocesseurs (16, 17) sont reliés avec des contacts de sécurité (21, 22) pour l'immobilisation immédiate de l'entraînement de l'escalier roulant ou du trottoir roulant.

10. Escalier roulant ou trottoir roulant selon l'une des revendications précédentes, **caractérisé par le fait que** les détecteurs (7, 7', 7", 7"') fonctionnent sans contact.

11. Escalier roulant ou trottoir roulant selon l'une des revendications précédentes, **caractérisé par le fait que** plusieurs premiers et seconds détecteurs (7, 7', 7", 7"') sont disposés à hauteur différente pour détecter différentes zones de la marche ou de la palette.

12. Escalier roulant ou trottoir roulant selon l'une des revendications précédentes, **caractérisé par le fait que** le ou les détecteurs (7, 7') sont orientés sur le goujon (15) du galet de marche (9) ou de palette (9') prévu à l'extérieur de la chaîne cinématique respective.

13. Escalier roulant ou trottoir roulant selon l'une des revendications précédentes, **caractérisé par le fait que** les processeurs (16, 17) échangent entre eux des messages d'état de l'état de service respective, d'un côté des détecteurs (7, 7') et d'un autre côté de leur propre état dans des intervalles de temps prédéfinissables.

14. Escalier roulant ou trottoir roulant selon l'une des revendications précédentes, **caractérisé par le fait qu'**au moins un des détecteurs (7, 7' ; 7",7"') communique sans fil avec le système électronique de commande (11).

15. Escalier roulant ou trottoir roulant selon l'une des revendications précédentes, **caractérisé par le fait que** le système électronique de commande (11) communique sans fil avec d'autres composants de l'escalier roulant/du trottoir roulant, en particulier avec la commande principale de l'escalier roulant et/ou avec au moins un dispositif pertinent pour la sécurité, par ex. un détecteur (7, 7' ; 7", 7"') ou un contact.

16. Escalier roulant ou trottoir roulant selon l'une des revendications précédentes, **caractérisé par le fait que** le système électronique de commande (11) est relié par un bus sériel avec d'autres composants de l'escalier roulant/du trottoir roulant, en particulier avec la commande principale de l'escalier roulant et/ou avec au moins un dispositif pertinent pour la sécurité, par ex. un détecteur (7, 7' ; 7", 7"') ou un contact.

17. Escalier roulant ou trottoir roulant selon l'une des revendications précédentes, **caractérisé par le fait qu'**au moins un, préférentiellement deux détecteurs de vitesse de la rampe mobile et/ou au moins un, préférentiellement deux détecteurs de vitesse du moteur sont prévus, dont la sortie est reliée au système électronique de commande (11).

18. Procédé pour surveiller la présence de marches (4) ou de palettes (4') d'un escalier roulant ou d'un trottoir roulant, du fait que la présence de spécificités prédéfinissables caractéristiques et toujours récurrentes est détectée sans contact au moyen d'au moins un détecteur (7, 7') se trouvant en liaison fonctionnelle avec un système électronique d'analyse et de commande (11) au niveau de l'emplacement prédéfinissable de la bande à marches (5) ou à palettes (5') et les paramètres saisis sont acheminés vers le système électronique d'analyse et de commande (11) sous la forme électronique et sont traités, l'entraînement de l'escalier roulant ou du trottoir roulant étant immobilisé en cas d'absence d'au moins une des spécificités caractéristiques (15) au moyen du système électronique d'analyse et de commande (11), les signaux des détecteurs (7, 7') étant analysés et comparés entre eux dans la zone du système électronique d'analyse et de commande (11) par plusieurs processeurs (16, 17) se surveillant mutuellement, les signaux des paires de détecteurs (7, 7' ; 7", 7"' ; 7"", 7""') qui présentent la même fonction pour les sens de marche respectivement opposés étant comparés pour la surveillance mutuelle.

19. Procédé selon la revendication 18, **caractérisé par le fait que**, indépendamment du sens de marche actuel de l'escalier roulant/du trottoir roulant, les signaux des détecteurs (7, 7') d'une fonction de détection sont toujours analysés pour les deux sens de marche.

20. Procédé selon la revendication 18 ou 19, **caractérisé par le fait que** le système électronique de commande (11) communique sans fil et/ou par un bus sériel avec d'autres composants de l'escalier roulant/du trottoir roulant, en particulier avec au moins un dispositif pertinent pour la sécurité, par ex. un détecteur (7, 7' ; 7", 7"') et/ou avec la commande principale de l'escalier roulant.
